# EUROPÄISCHE PATENTANMELDUNG

(11) **EP 3 819 881 A1**
(43) Veröffentlichungstag der Anmeldung: **12.05.2021**
(21) Anmeldenummer: 20206563.7
(22) Anmeldetag: 09.11.2020
(51) Int. Cl.: G07F 11/16, G07F 11/42, G07F 17/10

(54) **VERFAHREN UND VORRICHTUNG ZUM VERWAHREN UND BEREITSTELLEN VON SCHLÜSSELN**

(30) Priorität: 08.11.2019 DE 102019130190
(71) Anmelder: Meta, Mustafa, 21147 Hamburg (DE)
(72) Erfinder: Meta, Mustafa, 21147 Hamburg (DE)
(74) Vertreter: Klickow & Wetzel PartGmbB

(57) **Zusammenfassung**

Die Erfindung betrifft eine Vorrichtung und ein Verfahren zum Verwahren von Schlüsseln oder anderen Objekten, dadurch gekennzeichnet, dass in einem Gehäuse ein Zuführ-, Aufbewahrungs- und Entnahmesystem vorgesehen ist, dass das System Speicherboxen aufweist, in denen die Schlüssel angeordnet werden, dass das System Aufbewahrungsplätze für die Speicherboxen aufweist, dass das System ein Schienensystem aufweist, dass das Gehäuse eine Öffnung aufweist, in der wenigstens eine Speicherbox zum Entnehmen aus dem Gehäuse oder zum Zuführen in das Gehäuse anordbar ist, dass das Schienensystem so vorgesehen ist, dass wenigstens eine Box von einem Aufbewahrungsplatz der Öffnung zuführbar oder aus der Öffnung zu einem Aufbewahrungsplatz entnehmbar ist, dass das Gehäuse ein human interface (zB Tastatur, Bildschirm, Touchdisplay) zum Eingeben von Informationen zur Entnahme einer Speicherbox oder zum Zuführen einer Speicherbox aufweist, dass bevorzugt eine Verbindung zu einem Server besteht, der besonders bevorzugt Daten zu den Speicherboxen in Verbindung mit den Kundendaten aufweist, so dass über das human interface eine Speicherbox entnehmbar/zuführbar ist, dass eine, bevorzugt programmierbare, Steuerung vorgesehen ist, die das Entnehmen/Zuführen von wenigstens einer Speicherbox basierend auf Eingabedaten ermöglicht, und dass die Daten zur Steuerung bevorzugt über eine auf einem externen Gerät vorgesehene App eingegeben werden und/oder dass mit der App die Daten an die Vorrichtung übertragen werden, so dass ein Zuführen/Entnehmen möglich ist.

## Beschreibung

Die Erfindung betrifft eine Vorrichtung und ein Verfahren zum Verwahren und Bereitstellen von Schlüsseln oder anderen Objekten.

Bei dieser Erfindung geht es darum, dass Schlüssel oder anderen Objekte bevorzugt erfindungsgemäß 24/7 hinterlegbar und entnehmbar sind.

Beispielsweise soll es im Notfall einer Aussperrung aus der Wohnung/aus dem Haus/aus dem Büro, nicht mehr auf die meistens teuren und im Voraus nicht genau abzuschätzenden Kosten eines Schlüsseldienstes angewiesen zu sein. Weiterhin soll eine Möglichkeit bereitgestellt werden, Schlüssel für Fahrzeuge (zB Car Sharing), Wohnungen oder dergleichen Dritten auf einfache Weise zugänglich zu machen, beispielsweise für eine zeitliche Anmietung/Bereitstellung, und diese dann auch seitens des Drittens beispielsweise nach Ende eines Nutzungszeitraum (Ende der Anmietung) einfach abzugeben. Dieser kann dann sicher bis zur nächsten Bereitstellung verwahrt werden.

Der Grundgedanke der Erfindung basiert auf einer sicheren Lagerung des zuvor hinterlegten Hausschlüssels/Schlüssels/Objekts, damit die Hinterleger oder Dritte beispielsweise gegen eine Gebühr zu jeder Tages- und Nachtzeit an ihre zuvor hinterlegten Hausschlüssel/Schlüssel/Objekte gelangen können. Schlüssel wird in dieser Offenbarung mit anderen Objekten synonym verwendet.

Hierfür sieht die Erfindung hinsichtlich der Vorrichtung vor, dass in einem Gehäuse ein Zuführ-, Aufbewahrungs- und Entnahmesystem vorgesehen ist, mit dem die Schlüssel oder anderen Objekte der Vorrichtung zuführbar sind, in der Vorrichtung aufbewahrbar sind und der Vorrichtung entnehmbar sind, dass das System wenigstens eine Speicherbox aufweist, in der wenigstens ein Schlüssel oder wenigstens ein anderes Objekt anordbar sind, dass das System wenigstens einen Aufbewahrungsplatz für die wenigstens eine Speicherbox aufweist, dass das System ein Bewegungssystem aufweist, mit dem die wenigstens eine Speicherbox von einem Aufbewahrungsplatz zu einer Ausgabe und/oder umgekehrt bewegbar ist, dass das Bewegungssystem ein Aufnahmeelement zum Aufnehmen und Absetzen der wenigstens einen Speicherbox im Aufbewahrungsplatz und/oder in der Ausgabe aufweist, und dass das Bewegungssystem wenigstens einen Aktuator und wenigstens einen Fahrweg aufweist, so dass eine dreidimensionale Bewegung der wenigstens einen Speicherbox innerhalb des Gehäuses möglich ist.

Eine weitere Lehre der Erfindung sieht vor, dass das Gehäuse ein human interface zum Eingeben von Informationen zur Entnahme einer Speicherbox oder zum Zuführen einer Speicherbox aufweist.

Dabei ist vorteilhaft, dass es sich bei dem human interface um eine Tastatur, ein Bildschirm, ein Touchdisplay, ein Kartenleser handelt.

Eine weitere Lehre der Erfindung sieht vor, dass eine Steuerung vorgesehen ist, die bevorzugt programmierbar ist, das Entnehmen/Zuführen von wenigstens einer Speicherbox basierend auf Daten ermöglicht eine Speicherbox zur Bewegung auswählbar ist.

Dabei ist vorteilhaft, dass die Steuerung eine Verbindung zu einem Server aufweist, der Daten zu den Speicherboxen in Verbindung mit Kundendaten aufweist, so dass über das human interface eine Speicherbox entnehmbar/zuführbar ist.

Weiterhin ist dabei vorteilhaft, dass die Daten zur Steuerung über eine auf einem externen Gerät vorgesehene App eingegeben werden, und/oder dass mit einer App die Daten an die Vorrichtung übertragen werden, so dass ein Zuführen/Entnehmen möglich ist.

Eine weitere Lehre der Erfindung sieht vor, dass das Gehäuse eine Öffnung als Ausgabe aufweist, in der die wenigstens eine Speicherbox zum Entnehmen aus dem Gehäuse oder zum Zuführen in das Gehäuse anordbar ist.

Eine weitere Lehre der Erfindung sieht vor, dass das wenigstens eine Aufnahmeelement des Bewegungssystems entlang wenigstens einem vertikalen Fahrweg und entlang wenigstens einem horizontalen Fahrweg, bevorzug zwei horizontale Fahrwege, verfahrbar ist, und/oder dass das wenigstens eine Aufnahmeelement um eine vertikale Achse rotierbar ist.

Eine weitere Lehre der Erfindung sieht vor, dass der wenigstens eine Aufbewahrungsplatz an einer Seitenwand des Gehäuses vorgesehen ist und/oder dass wenigstens zwei Aufbewahrungsplätze an wenigstens zwei Seitenwänden vorgesehen sind.

Weiterhin sieht die Erfindung hinsichtlich des Verfahrens vor, insbesondere hinsichtlich Verwendung der zuvor beschriebenen Vorrichtung, dass in einem Gehäuse ein Zuführ-, Aufbewahrungs- und Entnahmesystem vorgesehen ist, mit dem die Schlüssel oder anderen Objekte der Vorrichtung zugeführt werden, in der Vorrichtung aufbewahrt werden sind und entnommen werden, indem wenigstens eine Speicherbox vorgesehen wird, in der wenigstens ein Schlüssel oder wenigstens ein anderes Objekt angeordnet wird, wobei die Speicherbox zwischen mit einem Bewegungssystem zwischen einem Aufbewahrungsplatz zu einer Ausgabe und/oder umgekehrt bewegt wird, wobei das Bewegungssystem ein Aufnahmeelement zum Aufnehmen und Absetzen der wenigstens einen Speicherbox im Aufbewahrungsplatz und/oder in der Ausgabe aufweist, dass das Bewegungssystem dabei mit wenigstens einem Aktuator entlang wenigstens eines Fahrwegs in einer dreidimensionalen verfahren wird, und dass die Bewegung nach einer Eingabe von Daten initiiert und durchgeführt wird.

Eine weitere Lehre der Erfindung sieht vor, dass das die Daten über ein human interface eingegeben werden, wodurch Daten zur Entnahme einer Speicherbox oder zum Zuführen einer Speicherbox bereitgestellt werden.

Eine weitere Lehre der Erfindung sieht vor, dass eine Steuerung vorgesehen wird, über die das Entnehmen/Zuführen von wenigstens einer Speicherbox basierend auf Daten erfolgt.

Dabei ist vorteilhaft, dass die Steuerung mit einem Server verbunden ist, der Daten zu den Speicherboxen in Verbindung mit Kundendaten aufweist, so dass basierend auf den eingegebenen Daten eine Speicherbox entnehmbar/zuführbar ist.

Eine weitere Lehre der Erfindung sieht vor, dass die Daten zur Steuerung über eine auf einem externen Gerät vorgesehene App eingegeben werden, und/oder dass mit einer App die Daten an die Vorrichtung übertragen werden, so dass ein Zuführen/Entnehmen möglich wird.

Mögliche Umsetzungen der Erfindung insbesondere hinsichtlich der erfinderischen Vorrichtung und dem erfinderischen Verfahren sind nachfolgend in Verbindung mit einer Zeichnung bevorzugt beschrieben. Dabei zeigt
- Fig. 1a bis 1e: Draufsichten auf Seitenflächen des Gehäuses der erfinderischen Vorrichtung,
- Fig. 2: eine räumliche Ansicht zu Fig. 1a-1e,
- Fig. 3: eine Schnittansicht entlang A-A gemäß Fig. 1b,
- Fig. 4: eine räumliche Ansicht zu fig. 2 in geöffnetem Zustand,
- Fig. 5a: eine analoge Ansicht zu Fig. 4,
- Fig. 5b: eine vergrößerte Ausschnittsansicht zu Fig. 5a, und
- Fig. 5c: eine vergrößerte Ausschnittsansicht zu Fig. 5b.

Eine erfindungsgemäße Vorrichtung 10 weist eine Vorderwand 11, hier bevorzugt mit einer Ausgabe 12 und bevorzugt mit einem human interface device (HID) 13, hier bevorzugt mit einem Eingabefeld 14 mit Tasten 15 und einem Display, auf. Weiterhin weist die Vorrichtung eine Rückwand 17 hier bevorzugt mit Wandbefestigungsmöglichkeiten 18 auf. Die Seitenwände 19, 20 und die Oberwand 21 sind hier bevorzugt dreiteilig aufgebaut, bestehend auf einem Rückwandabschnitt 22 und einem Vorderwandabschnitt sowie einem Rahmen 24. Am Rahmen 24 sind auf der Seitenwand 20 Scharniere 25, 26 vorgesehen, die mit der Rückwand 17 und der Vorderwand 11 verbunden sind, sodass diese verschwenkbar sind, wie dieses in Fig. 4 und Fig. 5a dargestellt ist.

Im Innenraum 27 sind an der Innenseite 28 der Vorderwand 11 und an der Innenseite 29 der Rückwand 17 jeweils ein Aufbewahrungsbereich 30 vorgesehen. Alternativ kann dieses auch nur an der Innenwand 28 der Vorderwand 11 oder an der Innenwand 29 der Rückwand 17 vorgesehen sein.

Im Aufbewahrungsbereich 30 sind hier dargestellt eine Vielzahl von Aufbewahrungsplätzen 31 in denen bevorzugt jeweils eine Speicherbox 32 als Aufbewahrungsgefäß vorgesehen wird. In der Speicherbox 32 wird der Schlüssel/Gegenstand 33, der verwahrt werden soll und wieder entnehmbar sein soll, angeordnet.

Im Innenraum 27 des Rahmens 24 ist ein Bewegungssystem 34 vorgesehen. Es weist ein Aufnahmeelement 35 auf, mit dem die jeweilige Speicherbox 32 aufgenommen, aus dem Aufbewahrungsplatz 31 entnommen und anschließend zur Ausgabe 12 bewegt wird. Das Aufnahmeelement 35 ist dabei in Pfeilrichtung B um eine vertikale Achse verschwenkbar mittels eines dafür vorgesehenen Aktuators (nicht dargestellt). Das Aufnahmeelement 35 ist an einer ersten horizontalen Traverse 36 horizontal (in X-Richtung) verfahrbar in Pfeilrichtung C mittels eines nicht dargestellten Aktuators angeordnet. Die Traverse 36 wiederum ist an einer zweiten horizontalen Traverse 37 horizontal (in Y-Richtung) verfahrbar in Pfeilrichtung D mittels eines nicht dargestellten Aktuators angeordnet. Die Traverse 37 wiederum ist vertikal in Pfeilrichtung E verfahrbar (in Z-Richtung) an Führungen 38 mittels eines nicht dargestellten Aktuators (beispielsweise ein Spindelantrieb) angeordnet, die auch als Schienen oder Stangen/Gewindestangen ausgeführt sein können. Hierdurch können die Speicherboxen 32 mit dem Aufnahmeelement 35 von dem Aufbewahrungsplatz 31 zur Ausgabe 12 bewegt werden, indem das Aufnahmeelement 35 in die entsprechend notwendige Richtung gedreht wird und dann entlang der Traverse 36 verfahren wird, die traverse 36 wiederum entlang der Traverse 37 und diese wiederum entlang der Führungen 38 verfahren wird. Die notwendigen Bewegungen werden dabei bevorzugt von der Steuerung vorgegeben. Das platzieren der Speicherbox 32 in einem Aufbewahrungsplatz 31 erfolgt entsprechend umgekehrt.

Eine Entnahme bzw. Hinterlegung von Schlüsseln 32 erfolgt dabei beispielsweise wie folgt.
1) Zunächst wird der Kunde beispielsweise gegen einen Grundgebühr Mitglied und erhält eine personalisierte PIN-Nummer.
2) Durch diese Mitgliedschaft wird dem Kunden ein Aufbewahrungsplatz 31 in der Vorrichtung 10 (Standort seiner Wahl) garantiert und zugewiesen, wo er seinen Schlüssel 32 (Haus/Büro/Geschäft/Auto) deponieren kann. (Elektronische Schlüssel (Chip) können auch hier zwischengelagert werden).
3) Der Schlüssel 32 wird in der Vorrichtung 10 sicher aufbewahrt und kann jederzeit vom Kunden (oder von dem Kunden vorher berechtigten Person z. B. Familienmitglieder) wieder herausgeholt werden.
4) Bei jeder Transaktion werden kleine Gebühren fällig.
5) Im Falle einer Beschädigung oder Entwendung der Speicherbox 32 seitens des Mitgliedes, wird diese dem Kunden in Rechnung gestellt.
6) Damit der Kunde die Vorrichtung 10nutzen kann, muss er sich per App oder Online registrieren. Neben den persönlichen Daten muss der Kunde in der App/Online eine PIN anlegen (min. 8 Zahlen und großen und kleinen Buchstaben etc.).
7) Nach der Registrierung erhält der Kunde eine Identifikationsnummer, die später mit der Aufbewahrungsplatz 31 verbunden wird, sobald der Kunde seinen Schlüssel 32 in der Vorrichtung 10 deponiert.

Nun ist der Aufbewahrungsplatz 31 mit dem Schlüssel 32 eindeutig mit dem Kunden verbunden und kann jederzeit in Anspruch genommen werden.

Pro Vorrichtung 10 befinden sich, je nach technischen Gegebenheiten, beispielsweise ca. 3000 Fächer für die Speicherboxen 32. Die Speicherboxen 32 haben dabei beispielsweise die Maße 1 cm x 3,5 cm x 7 cm.

Genereller Hinweis auf die Zugangsarten:
Der Kunde wird darauf hingewiesen, dass bei den Zugangsart "PIN", diese vergessen werden kann.

Bei der Zugangsart "APP" kann das Mobiltelefon außer Betrieb sein (Akku leer, keine Internetverbindung etc.).

Ein weiterer sicherer Zugang ist ein Fingerabdruck. Hierfür würde beispielsweise am HID 13 ein Fingerabdruckscanner (nicht dargestellt) vorgesehen.

### Zugangsarten :

### Hinterlegung Schlüssel

### a) Mit Kundenname und PIN:

1) Kunde geht zu einer Vorrichtung 10 seines gewünschten Standortes.
2) Am Gerät klickt der Kunde auf "Schlüssel hinterlegen".
3) Die Vorrichtung 10 fragt nach dem Kundenwunsch, ob mit PIN oder APP vorgegangen werden soll.
4) Kunde klickt auf "PIN".
5) Kunde wird aufgefordert, den Kundennamen und PIN einzugeben, die er zuvor bei der Registrierung selbst angelegt hatte.
6) Gerät sucht zufällig einen leeren Aufbewahrungsplatz 31 aus und transportiert die Speicherbox 32 wie zuvor beschrieben heraus.
7) Gleichzeitig wird die Identifikationsnummer des Kunden mit der Aufbewahrungsplatz 31 verknüpft.
8) Der Kunde nimmt die Speicherbox 32, öffnet sie und legt den Schlüssel 33 hinein.
9) Bevor der Kunde die Speicherbox 32 hineinschieben kann, wird der Kunde jedes Mal darauf hingewiesen, dass er aus Sicherheitsgründen niemals seine persönlichen Daten (z. B. Adresse, Telefonnummer etc.) mit in die Speicherbox 32 legen darf.
10) Der Kunde muss bestätigen, dass er die Sicherheitshinweise gelesen hat.
11) Die Speicherbox 32 wird von der Vorrichtung 10 eingezogen und in den zugewiesenen Aufbewahrungsplatz 31 reingelegt.
12) Vorgang abgeschlossen.

### b) PerAPP:

1) Kunde lädt die APP herunter.
2) Kunde registriert sich in der APP, wie bei der Online-Registrierung.
3) Auch hier erhält der Kunde eine Identifikationsnummer.
4) Kunde geht zu seiner gewünschten Vorrichtung 10.
5) Wenn der Kunde an der gewünschten Vorrichtung 10 ist, öffnet er die App. (App erkennt, dass der Kunde am Gerät ist)
6) App fordert den Kunden auf, die 4-Stellige PIN am Display 16 des Gerätes in die App einzugeben.
7) Daraufhin bekommt Kunde eine Bestätigung, dass er die PIN erfolgreich eingegeben hat.

ab hier s. Vorgangsschritte wie unter a) Schritt 6.

Jetzt hat der Kunde jeder Zeit 7/24 an 365 Tagen im Jahr seinen Schlüssel 33 griffbereit.

Kunde hat schon ein Aufbewahrungsplatz 31 und möchte sein Schlüssel 33 entnehmen:

### a) Mit Kundenname und PIN:

1) Kunde geht zu seiner Vorrichtung 10.
2) An der Vorrichtung 10 klickt Kunde auf "Schlüssel abholen"
3) Vorrichtung 10 fragt, ob mit PIN oder APP (hier muss der Kunde PIN klicken, wenn er ohne App arbeiten möchte).
4) Kunde klickt auf "PIN"
5) Kunde wird aufgefordert, den Kundennamen und die PIN einzutippen.
6) Die Speicherbox 32 mit dem Schlüssel 33 des Kunden wird heraustransportiert.
7) Kunde nimmt seinen Schlüssel 33 aus der Speicherbox 32.
9) Nun muss der Kunde die Speicherbox 32 wieder in die Öffnung schieben.
10) Die Vorrichtung 10 nimmt die Speicherbox 32 und transportiert sie in den dafür vorgesehenen Aufbewahrungsplatz 31 zurück.
11) Vorgang abgeschlossen.

### b) mit APP:

1) An der Vorrichtung 10 die App öffnen.
2) Vorrichtung 10 erkennt, dass der Kunde an der Vorrichtung 10 ist und fordert den Kunden auf, die 4-Stellige PIN, die auf dem Display 16 erscheint, in die APP einzugeben.

ab hier s. Vorgangsschritte wie unter a) Schritt 6.

So hat der Kunde seinen Schlüssel 33 jederzeit griffbereit. Er kann zB bei Schlüsselverlust seine Tür oder ein Carsharing Fahrzeug oder eine angemietete Wohnung oder dergleichen öffnen.

Bei jeder Transaktion wird dem Kunden ein neuer Aufbewahrungsplatz 31 mit der entsprechenden Nummer zugeordnet.

Die Speicherbox 32 ist mit der Aufbewahrungsplatz 31 durch eine Nummer und diese mit der Identifikationsnummer fest verbunden. Hierdurch sind der Schlüssel 32 und der Kunde eindeutig identifizierbar.

Die Daten werden sicher auf einem Server (nicht dargestellt) gespeichert, so dass niemand (auch wenn das Gerät aufgebrochen und entwendet werden sollte) den Schlüssel zu der dazugehörigen Adresse/Fahrzeug/Tür zuordnen kann.

## Patentansprüche

1. Vorrichtung zum Verwahren und Bereitstellen von Schlüsseln oder anderen Objekten, **dadurch gekennzeichnet, dass** in einem Gehäuse ein Zuführ-, Aufbewahrungs- und Entnahmesystem vorgesehen ist, mit dem die Schlüssel oder anderen Objekte der Vorrichtung zuführbar sind, in der Vorrichtung aufbewahrbar sind und der Vorrichtung entnehmbar sind, dass das System wenigstens eine Speicherbox aufweist, in der wenigstens ein Schlüssel oder wenigstens ein anderes Objekt anordbar sind, dass das System wenigstens einen Aufbewahrungsplatz für die wenigstens eine Speicherbox aufweist, dass das System ein Bewegungssystem aufweist, mit dem die wenigstens eine Speicherbox von einem Aufbewahrungsplatz zu einer Ausgabe und/oder umgekehrt bewegbar ist, dass das Bewegungssystem ein Aufnahmeelement zum Aufnehmen und Absetzen der wenigstens einen Speicherbox im Aufbewahrungsplatz und/oder in der Ausgabe aufweist, und dass das Bewegungssystem wenigstens einen Aktuator und wenigstens einen Fahrweg aufweist, so dass eine dreidimensionale Bewegung der wenigstens einen Speicherbox innerhalb des Gehäuses möglich ist.

2. Vorrichtung nach Anspruch1, **dadurch gekennzeichnet, dass** das Gehäuse ein human interface zum Eingeben von Informationen zur Entnahme einer Speicherbox oder zum Zuführen einer Speicherbox aufweist.

3. Vorrichtung nach Anspruch 2, **dadurch gekennzeichnet, dass** es sich bei dem human interface um eine Tastatur, ein Bildschirm, ein Touchdisplay, ein Kartenleser handelt.

4. Vorrichtung nach einem der Ansprüche 1 bis 3, dass eine Steuerung vorgesehen ist, die bevorzugt programmierbar ist, das Entnehmen/Zuführen von wenigstens einer Speicherbox basierend auf Daten ermöglicht eine Speicherbox zur Bewegung auswählbar ist.

5. Vorrichtung nach Anspruch 4, **dadurch gekennzeichnet, dass** die Steuerung eine Verbindung zu einem Server aufweist, der Daten zu den Speicherboxen in Verbindung mit Kundendaten aufweist, so dass über das human interface eine Speicherbox entnehmbar/zuführbar ist.

6. Vorrichtung nach Anspruch 4 oder 5, **dadurch gekennzeichnet, dass** die Daten zur Steuerung über eine auf einem externen Gerät vorgesehene App eingegeben werden, und/oder dass mit einer App die Daten an die Vorrichtung übertragen werden, so dass ein Zuführen/Entnehmen möglich ist.

7. Vorrichtung nach einem der Ansprüche 1 bis 6, **dadurch gekennzeichnet, dass** das Gehäuse eine Öffnung als Ausgabe aufweist, in der die wenigstens eine Speicherbox zum Entnehmen aus dem Gehäuse oder zum Zuführen in das Gehäuse anordbar ist.

8. Vorrichtung nach einem der Ansprüche 1 bis 7, **dadurch gekennzeichnet, dass** das wenigstens eine Aufnahmeelement des Bewegungssystems entlang wenigstens einem vertikalen Fahrweg und entlang wenigstens einem horizontalen Fahrweg, bevorzug zwei horizontale Fahrwege, verfahrbar ist, und/oder dass das wenigstens eine Aufnahmeelement um eine vertikale Achse rotierbar ist.

9. Vorrichtung nach einem der Ansprüche 1 bis 8, **dadurch gekennzeichnet, dass** der wenigstens eine Aufbewahrungsplatz an einer Seitenwand des Gehäuses vorgesehen ist und/oder dass wenigstens zwei Aufbewahrungsplätze an wenigstens zwei Seitenwänden vorgesehen sind.

10. Verfahren zum Verwahren und Bereitstellen von Schlüsseln oder anderen Objekten, bevorzugt mit einer Vorrichtung nach einem der Ansprüche 1 bis 9, **dadurch gekennzeichnet, dass** in einem Gehäuse ein Zuführ-, Aufbewahrungs- und Entnahmesystem vorgesehen ist, mit dem die Schlüssel oder anderen Objekte der Vorrichtung zugeführt werden, in der Vorrichtung aufbewahrt werden sind und entnommen werden, indem wenigstens eine Speicherbox vorgesehen wird, in der wenigstens ein Schlüssel oder wenigstens ein anderes Objekt angeordnet wird, wobei die Speicherbox zwischen mit einem Bewegungssystem zwischen einem Aufbewahrungsplatz zu einer Ausgabe und/oder umgekehrt bewegt wird, wobei das Bewegungssystem ein Aufnahmeelement zum Aufnehmen und Absetzen der wenigstens einen Speicherbox im Aufbewahrungsplatz und/oder in der Ausgabe aufweist, dass das Bewegungssystem dabei mit wenigstens einem Aktuator entlang wenigstens eines Fahrwegs in einer dreidimensionalen verfahren wird, und dass die Bewegung nach einer Eingabe von Daten initiiert und durchgeführt wird.

11. Verfahren nach Anspruch10, **dadurch gekennzeichnet, dass** das die Daten über ein human interface eingegeben werden, wodurch Daten zur Entnahme einer Speicherbox oder zum Zuführen einer Speicherbox bereitgestellt werden.

12. Verfahren nach Anspruch 10 oder 11, dass eine Steuerung vorgesehen wird, über die das Entnehmen/Zuführen von wenigstens einer Speicherbox basierend auf Daten erfolgt.

13. Verfahren nach Anspruch 12, **dadurch gekennzeichnet, dass** die Steuerung mit einem Server verbunden ist, der Daten zu den Speicherboxen in Verbindung mit Kundendaten aufweist, so dass basierend auf den eingegebenen Daten eine Speicherbox entnehmbar/zuführbar ist.

14. Verfahren nach einem der Ansprüche 10 bis 13, **dadurch gekennzeichnet, dass** die Daten zur Steuerung über eine auf einem externen Gerät vorgesehene App eingegeben werden, und/oder dass mit einer App die Daten an die Vorrichtung übertragen werden, so dass ein Zuführen/Entnehmen möglich wird.
